# EUROPÄISCHE PATENTSCHRIFT

(11) **EP 0 213 114 B1**
(45) Veröffentlichungstag und Bekanntmachung des Hinweises auf die Patenterteilung: **11.10.1989**
(21) Anmeldenummer: 86890219.8
(22) Anmeldetag: 28.07.1986
(51) Int. Cl.: E01F 9/10, E01F 9/01, E01F 9/04

(54) **Einrichtung zur wahlweisen Begrenzung einer Fahrspur**
Device for selectively delineating a traffic lane
Dispositif pour le balisage délinéateur au choix d'un couloir de circulation

(30) Priorität: 05.08.1985 AT 2298/85
(43) Veröffentlichungstag der Anmeldung: 04.03.1987
(73) Patentinhaber: Wieser, Johann, A-5020 Salzburg (AT)
(72) Erfinder: Wieser, Johann, A-5020 Salzburg (AT)
(74) Vertreter: Wolfram, Gustav, Dipl.-Ing.

(56) Entgegenhaltungen:
- EP-A- 0 145 349
- AT-B- 378 021
- DE-A- 2 522 935
- DE-A- 3 033 660
- DE-A- 3 412 999
- DE-B- 1 058 083
- DE-U- 8 301 856
- FR-A- 1 150 240
- GB-A- 2 148 360
- NL-C- 86 029
- US-A- 1 518 678
- US-A- 3 212 415
- US-A- 3 263 578
- US-A- 3 289 555
- US-A- 3 380 428
- US-A- 3 841 775
- US-A- 3 902 818
- US-A- 4 474 503

## Beschreibung

Die Erfindung betrifft eine Einrichtung zur Begrenzung einer Fahrspur mit auf der Fahrbahnoberfläche befestigten, z.B. aufgeklebten Bodenplatten und einer in eine Ausnehmung jeder Bodenplatte einsetzbaren bzw. entfernbaren Fahne, wobei eine Verbindungseinrichtung zum leichten und schnellen Lösen der Fahne von der Bodenplatte vorgesehen ist.

Bei auf Fahrbahnen durchzuführenden Bauarbeiten ist es oft notwendig, die Fahrbahn zu verengen bzw. zu verlegen. Beispielsweise kann es notwendig sein, eine Fahrspur einer Autobahnfahrbahn auf die Gegenfahrbahn zu verlegen. Zur Absicherung der verlegten Fahrspur werden Fahrspurbegrenzer an den Rändern der Fahrspur bzw. in der Mitte zwischen benachbarten Fahrbahnen als Fahrbahnteiler angeordnet, die aus einer Bodenplatte und einer von der Bodenplatte emporragenden Gummifahne oder Kunststoffahne bestehen. Diese Fahrspurbegrenzer werden auf die Fahrbahnoberfläche aufgeklebt oder mittels Nägel, Schrauben oder Bolzen befestigt. Da die Fahne mit der Bodenplatte fest verankert ist, läßt sich die Fahne von der Fahrbahn nur gemeinsam mit der Bodenplatte entfernen.

Will man eine auf diese Art und Weise mit Fahrspurbegrenzern abgesicherte Fahrspur abermals verlegen, beispielsweise zur Richtungsänderung, ist es notwendig, die Fahrspurbegrenzer zu entfernen und an der neu gewünschten Fahrspurgrenze wiederum zu befestigen. Da dieser Vorgang einige Zeit benötigt (auf die Bodenplatte muß nach deren Lösen von der Fahrbahn Kleber frisch aufgetragen werden und antrocknen gelassen bzw. müssen neue Bolzenlöcher in die Fahrbahn gebohrt werden), ist die Verlegung einer Fahrspur kurzfristig oft nicht möglich.

Insbesondere stellt sich das Problem bei Teilung einer Autobahnrichtungsfahrbahn in drei Fahrspuren, von denen zwei in eine Richtung, z.B. stadtauswärts, und eine in die entgegengesetzte Richtung führen, wenn man zum Zweck der Erleichterung des stadteinwärts fließenden Rückflutverkehrs eine der beiden stadtauswärts führenden Fahrspuren in die entgegengesetzte Richtung umkehren will. In diesem Fall müssen vor Einsetzen des Rückflutverkehrs in einer sehr kurzen Zeitspanne die zwischen den in unterschiedliche Richtungen führenden Fahrspuren angeordneten Fahrspurbegrenzer um eine Fahrspur versetzt werden.

Aus der US-A 3 902 818 ist ein Fahrspurbegrenzer der eingangs genannten Art mit einer an der Fahrbahn befestigten und eine Ausnehmung aufweisenden Bodenplatte bekannt, in deren Ausnehmung der Schaft eines beliebigen Verkehrszeichens eingesetzt werden kann. Bei diesem bekannten Fahrspurbegrenzer bilden eine in einer Querbohrung des Schaftes vorgesehene Druckfeder und eine von dieser in eine Ringnut der Bodenplattenausnehmung gedrückte Stahlkugel eine lösbare Verbindungseinrichtung zwischen der Bodenplatte und dem Verkehrszeichen. Nachteilig ist hierbei, daß diese aus mehreren Einzelteilen gebildete Verbindungseinrichtung relativ kompliziert und aufwendig ist. Weiter ist diese Verbindungseinrichtung nicht überrollsicher, d.h. daß die Verkehrszeichen durch darüberrollende Fahrzeuge aus ihrer Verankerung in der Bodenplatte gerissen werden, weshalb dieser bekannte Fahrspurbegrenzer bei engen Baustellenbereichen nicht einsetzbar ist.

Die Erfindung stellt sich die Aufgabe, eine in ihrer Gebrauchsstellung lagegesicherte Begrenzungseinrichtung zu schaffen, die es ermöglicht, in einer kurzen Zeitspanne und ohne großen Material-und Kostenaufwand Fahrspuren zu verlegen.

Diese Aufgabe wird erfindungsgemäss dadurch gelöst, daß die Einrichtung eine Mehrzahl von Markierungs-Sätzen aufweist, von denen jeder aus mindestens zwei Bodenplatten und einer Fahne gebildet ist, wobei die Markierungs-Sätze derart an benachbarten Fahrbahnen angeordnet sind, daß mindestens eine Reihe von Bodenplatten ohne Fahnen jeweils entlang einer Fahrspur und eine Reihe von mit Fahnen ausgestatteten Bodenplatten entlang einer weiteren benachbarten Fahrspur vorgesehen ist und die Verbindungseinrichtung als sich von mindestens einer Seite der Bodenplatte quer in die Bodenplatte hinein ersteckende, nach oben offene Nut und als am unteren Ende der Fahne korrespondierend zur Nut vorgesehener Fortsatz ausgebildet ist, wobei die Fahne jeweils von der Seite her in die Nut der Bodenplatte einsetzbar ist, daß jede Fahne mit mindestens einer als Griffloch dienenden Ausnehmung versehen ist und daß zwischen der Nut der Bodenplatte und dem Fortsatz der Fahne eine Schnapp-Sicherung vorgesehen ist, die von einer sich quer zur Nut bzw. zur Fahne erstreckenden, einstückig mit einem der Teile ausgebildeten Erhebung und einer korrespondierenden Einbuchtung am Gegenstück gebildet ist, wobei diese Schnapp-Sicherung durch seitliches Verschieben der Fahne gegenüber der Bodenplatte lösbar ist.

Erfindungsgemäß kann man zwecks Änderung einer Fahrspur die Fahne schnell aus der Bodenplatte entfernen, wobei keinerlei Manipulationen, insbesondere keine Manipulationen mit einem Werkzeug erforderlich sind, und ebenso schnell und wiederum ohne die Notwendigkeit von zeitaufwendigen Manipulationen in eine bereits auf der Fahrbahn an der gewünschten Stelle befestigte Bodenplatte einsetzen, wodurch nur eine kurze Zeitspanne zum Versetzen einer Fahrspur notwendig ist, so daß auch ein Versetzen einer sich über mehrere Kilometer erstreckenden Fahrspur ohne wesentliche Verkehrsbehinderung möglich ist.

Aus der DE-A 3 412 999 ist eine Absperrbake zur kanalisierenden Verkehrsführung in Verschwenkbereichen vor Autobahnbaustellen bekannt, die eine Sockelplatte und einen in dieser formschlüssig verankerten aufstehenden Signalbildträger aufweist. Die Sockelplatte dieser bekannten Absperrbake wird an der Fahrbahn nicht befestigt, weshalb sie von darüberrollenden Fahrzeugen verschoben werden kann. Ein weiterer Nachteil dieser bekannten Absperrbake ist darin zu sehen, daß der Signalbildträger beim Überrollen oder durch starke Windkräfte aus seiner Verankerung in der Sockelplatte gerissen wird.

Aus der DE-A 2 522 935 und der DE-A 3 033 660 sind Straßenmarkierungsnägel mit an Bodenplatten lösbar montierten, Reflektorteile tragenden und von den Bodenplatten emporragenden Markierungsfahnen bekannt. Die Markierungsfahnen sind hierbei nachträglich an den bereits auf der Fahrbahn befestigten Bodenplatten befestigbar und von diesen lösbar, jedoch sind die Verbindungsmittel zwischen Markierungsfahnen und Bodenplatten kompliziert gestaltet und können nur mittels eines Werkzeuges oder umständlicher Manipulationen betätigt werden.

Aus der EP-A 20 134 607 ist eine Leiteinrichtung zur Baustellensicherung mit einer Ständerplatte bekannt, in die ein Ständerprofil eingesetzt ist, wobei das Ständerprofil mittels mechanischer Mittel formschlüssig in einer Ausnehmung der Ständerplatte verspannbar ist. Auch hierbei ist ein Lösen des Ständerprofiles von der Ständerplatte mit zeitraubenden Manipulationen verbunden.

Aus der EP-A 10125 817 ist eine Einrichtung zum Verlegen eines Spurteilers bekannt, wobei der Spurteiler aus in Form einer Gliederkette aneinander angelenkten, auf der Fahrbahnoberfläche aufliegenden, erhabenen Teilen gebildet ist. Diese Teile können mittels einer bogenförmig gestalteten Aufnahme von einer Seite einer Fahrbahn auf die andere Seite der Fahrbahn verlegt werden. Nachteilig ist hierbei, daß ein einfaches Verlegen des Fahrbahnteilers nur dann möglich ist, wenn dieser mit der Fahrbahn nicht verbunden ist, d.h. lose auf der Fahrbahn aufliegt. Im Falle des Verklebens müssen die Teile erst von der Fahrbahn gelöst und nach Verbringen in die neue Position wiederum mit der Fahrbahn verklebt werden, was umständlich und mit Wartezeiten verbunden ist.

Aus der GB-A 1 560 288 ist ein Straßenmarkierungsnagel bekannt, der in eine an der Fahrbahn vorgesehene Bohrung einsetzbar ist und gegenüber dieser durch ein dübelartiges Verbindungsmittel fixierbar ist. Auf den Markierungsnagel ist eine Hülse aufsetzbar, die jedoch als Fahrbahnteiler nicht verwendbar ist, da sie nicht überfahrbar ist.

Aus der FR-A 1 150 240 ist ein Fahrspurbegrenzer mit einem in der Fahrbahn einsetzbaren Stein bekannt, der eine zur Seite hin offene schwalbenschwanzförmige Nut aufweist, in die eine Fahne von der Seite her einschiebbar ist. Da der Stein, um überrollt werden zu können, so weit in die Fahrbahn versenkt werden muß, bis die Nut mit ihrer Seitenöffnung unterhalb der Fahrbahnoberfläche liegt, ist es erforderlich, zum Ein- bzw. Ausbau der Fahne den Stein aus der Fahrbahn herauszuheben, wodurch er für eine wahlweise Begrenzung einer Fahrspur ungeeignet ist.

Die Erfindung ist nachfolgend anhand der Zeichnung näher erläutert, wobei Fig. 1 eine Frontansicht eines Fahrspurbegrenzers und Fig. 2 eine Seitenansicht desselben in Richtung des Pfeiles II der Fig. 1 zeigen. Die Fig. 3 und 4 veranschaulichen jeweils einen Autobahnabschnitt mit Gegenverkehrsbereich bei einer Baustelle, wobei Fig. 3 den Gegenverkehrsbereich mit zwei Spuren in die eine erste Richtung und einer Fahrspur in die entgegengesetzte Richtung und Fig. 4 nur eine Fahrspur in die erste Richtung und zwei Fahrspuren in die entgegengesetzte Richtung zeigen.

Die in den Fig. 1 und 2 dargestellte Ausführungsform eines Fahrspurbegrenzers weist eine von oben gesehen rechteckige Bodenplatte 1 auf, die als niedriger Pyramidenstumpf ausgebildet ist. Die Unterseite 2 der Bodenplatte ist mit einem Gitterrücken 3 versehen, der die Haftung eines Klebers, mit dem die Bodenplatte auf einer Fahrbahn aufgeklebt werden kann, vergrößert. In den schrägen Seitenflächen 4 der Bodenplatte können Rückstrahler 5 eingegossen sein. Die Bodenplatte 1 ist vorzugsweise aus Gummi oder Kunststoff gefertigt.

In eine Ausnehmung 6 der Bodenplatte 1 ist eine Fahne 7, die vorzugsweise aus Gummi oder Kunststoff gefertigt ist, eingesetzt. Zur Halterung der Fahne 7 in der Bodenplatte 1 dient eine Verbindungseinrichtung, die in der Bodenplatte 1 als T-förmige oder schwalbenschwanzförmige, nach oben offene Nut ausgebildet ist. Die Nut 8 ist zumindest nach einer schrägen Seitenfläche 4 der Bodenplatte hin offen und erstreckt sich parallel zur Längsseite der Bodenplatte 1 quer durch deren Oberseite 9, so daß die Fahne 7 in Richtung des Doppelpfeiles 10 in die Bodenplatte 1 von der Seite her eingeschoben bzw. in der entgegengesetzten Richtung aus der Bodenplatte 1 entfernt werden kann, ohne daß die Bodenplatte von der Fahrbahn entfernt werden muß. Zur Verbindungseinrichtung gehört weiters ein am unteren Ende der Fahne 7 angeordneter T-förmiger oder schwalbenschwanzförmiger Fortsatz 11, dessen Querschnitt korrespondierend zum Querschnitt der Nut 8 ausgebildet ist. Die Fahne 7 kann ebenfalls mit rückstrahlenden Einrichtungen 12, beispielsweise mit einer rückstrahlenden Folie, versehen sein.

In den Fig. 3 und 4 ist das Umstecken der Fahnen auf einer Autobahnfahrbahn 19 mit Gegenverkehr dargestellt. Eine der Fahrbahnen ist z.B. durch eine Baustelle 20 für längere Zeit blockiert. Je nach Verkehrsaufkommen soll die Gegenfahrbahn 19 zwei Fahrspuren 21, 22 stadtauswärts und eine 23 stadteinwärts oder eine Fahrspur 21 stadtauswärts und zwei Fahrspuren 22', 23 stadteinwärts aufweisen. Zu diesem Zweck sind an den beiden Rändern 24 der mittleren Fahrspur 22 Bodenplatten 1 der erfindungsgemäßen Fahrspurbegrenzer befestigt, beispielsweise aufgeklebt.

Gemäß Fig. 3 ist die stadteinwärts führende Fahrspur 23 zu den stadtauswärts führenden Fahrspuren 21, 22 durch jeweils in die Bodenplatten 1 eingesetzte Fahnen 7 deutlich sichtbar abgegrenzt. Zwischen den beiden benachbarten stadtauswärts führenden Fahrspuren sind lediglich Bodenplatten 1 ohne Fahnen befestigt, welche Bodenplatten 1 als Markiernägel dienen, die zum Zweck des Überholens überfahren werden dürfen.

Sollen beispielsweise zur Aufnahme des in die Stadt rückflutenden Verkehrs zwei Fahrspuren 22', 23 stadteinwärts zur Verfügung gestellt werden, werden die zwischen den Fahrspuren 22 und 23 angeordneten Fahnen 7 aus den Bodenplatten 1 entfernt, wobei die Bodenplatten 1 auf der Fahrbahn 19 verbleiben, und in die zwischen den benachbarten Fahrspuren 21, 22 angeordneten Bodenplatten eingesetzt. Dieser Vorgang kann, da die Bodenplatten 1 an Ort und Stelle verbleiben, schnell und einfach durchgeführt werden, beispielsweise von einem Auto aus, das die mittlere Fahrspur 22 (bzw. 22') entlangfährt. Auf diese Art und Weise ist es möglich, in kürzester Zeit einen Fahrspurwechsel über lange Fahrbahnstrecken vorzunehmen.

Zum einfachen Manipulieren der Fahnen 7 weisen diese jeweils mindestens eine die Fahne durchsetzende Ausnehmung 25, die als Griffloch dient, auf. Zur Lagesicherung der Fahne 7 in der Bodenplatte 1 ist im Boden der Nut 8 eine sich quer zur Nut erstreckende Erhebung 26 angeformt, die mit einer am Fortsatz 11 der Fahne 7 vorgesehenen, zur Erhebung 26 korrespondierenden Einbuchtung 27 zusammenwirkt und gemeinsam mit dieser eine durch Verschieben der Fahne 7 gegenüber der Bodenplatte 1 leicht lösbare Schnapp-Sicherung der Fahne gegenüber der Bodenplatte bildet.

## Patentansprüche

Einrichtung zur Begrenzung einer Fahrspur mit auf der Fahrbahnoberfläche befestigten, z.B. aufgeklebten Bodenplatten (1) und einer in eine Ausnehmung (6) jeder Bodenplatte (1) einsetzbaren bzw. entfernbaren Fahne (7), wobei eine Verbindungseinrichtung zum leichten und schnellen Lösen der Fahne (7) von der Bodenplatte (1) vorgesehen ist, dadurch gekennzeichnet, daß die Einrichtung eine Mehrzahl von Markierungs-Sätzen aufweist, von denen jeder aus mindestens zwei Bodenplatten und einer Fahne gebildet ist, wobei die Markierungs-Sätze derart an benachbarten Fahrbahnen angeordnet sind, daß mindestens eine Reihe von Bodenplatten (1) ohne Fahnen (7) jeweils entlang einer Fahrspur (21, 22, 23) und eine Reihe von mit Fahnen (7) ausgestatteten Bodenplatten (1) entlang einer weiteren benachbarten Fahrspur (21, 22, 23) vorgesehen ist und die Verbindungseinrichtung als sich von mindestens einer Seite (4) der Bodenplatte (1) quer in die Bodenplatte (1) hineinerstreckende, nach oben offene Nut (8) und als am unteren Ende der Fahne (7) korrespondierend zur Nut vorgesehener Fortsatz (11) ausgebildet ist, wobei die Fahne (7} jeweils von der Seite her in die Nut (8) der Bodenplatte (1) einsetzbar ist, daß jede Fahne (7) mit mindestens einer als Griffloch dienenden Ausnehmung (25) versehen ist und daß zwischen der Nut (8) der Bodenplatte (1) und dem Fortsatz (11) der Fahne (7) eine Schnapp-Sicherung vorgesehen ist, die von einer sich quer zur Nut (8) bzw. zur Fahne (7) erstreckenden, einstückig mit einem der Teile ausgebildeten Erhebung (26) und einer korrespondierenden Einbuchtung (27) am Gegenstück gebildet ist, wobei diese Schnapp-Sicherung durch seitliches Verschieben der Fahne (7) gegenüber der Bodenplatte (1) lösbar ist.

## Claims

An arrangement for marking out a traffic lane comprising ground plates (1) fastened to the surface of the carriageway, e.g., by gluing, and a flag (7) capable of being inserted into, and removed from, a recess (6) of every ground plate (1), a connection means being provided for readily and quickly detaching the flag (7) from the ground plate (1), characterised in that the arrangement comprises a plurality of marking sets each formed by at least two ground plates and a flag, the marking sets being arranged on adjacent carriageways in a manner that at least one row of ground plates (1) without flags (7) is arranged along one traffic lane (21, 22, 23) and one row of ground plates (1) provided with flags (7) is arranged along a further, adjacent traffic lane (21, 22, 23), and the connection means is formed by an upwardly open groove (8) extending from at least one side (4) of the ground plate (1) transversely into the ground plate (1) and by a projection (11) provided on the lower end of the flag (7) in correspondence with the groove, each flag (7) being laterally insertable into the groove (8) of the ground plate (1), that each flag (7) is provided with at least one recess (25 ) serving as a handle hole, and that a snap lock is provided between the groove (8) of the ground plate (1) and the projection (11) of the flag (7), which snap lock is formed by an elevation (26) extending transversely to the groove (8) or flag (7) and designed solidly with one of these pieces and by a corresponding indentation (27) provided in the counter piece, this snap lock being releasable by lateral displacement of the flag (7) relative to the ground plate (1).

## Revendications

Dispositif de bornage d'une voie de circulation, comportant des plaques de fond (1) fixées, par exemple collées, sur la surface routière, et un drapeau (7) susceptible d'être inséré dans et enlevé d'un évidement (6) de chaque plaque de fond (1), un moyen de connexion étant menagé pour démonter le drapeau (7) de la plaque de fond d'une manière facile et rapide, caractérisé en ce que ledit dispositif comporte une pluralité de jeux de matérialisation, dont chacun est constitué d'au moins deux plaques de fond et un drapeau, lesquels jeux de matérialisation sont disposés sur des chaussées voisines de sorte qu'au moins une rangée de plaques de fond (1) dépourvues de drapeaux (7) soit prévue le long d'une voie de circulation (21, 22, 23) et une rangée de plaques de fond munies de drapeaux (7) soit disposée le long d'une autre voie de circulation voisine (21, 22, 23); en ce que le moyen de connexion est formé d'une gorge (8) ouverte vers le haut et s'étendant transversalement dans la plaque de fond (1) depuis d'au moins une côté (4) de la plaque de fond (1 et d'une projection (11) prévue à l'extrémité inférieure du drapeau (7) en correspondance à la gorge, étant précisé que chaque drapeau (7) est susceptible d'être inséré dans la gorge (8) de la plaque de fond (1) de la côté; en ce que chaque drapeau (7) est pourvu d'au moins un évidement (25) servant de trou de maniement; et en ce qu'un moyen d'arrêt encliquetable est disposé entre la gorge (8) de la plaque de fond (1) et la projection (11) du drapeau (7), lequel moyen est formé d'une élévation (26) fabriquée d'une pièce avec une des parts et s'étendant transversalement à la gorge (8) ou au drapeau (7), et d'une échancrure (27) correspondante prévue sur la contrepièce, ce moyen d'arrêt encliquetable étant amovible par déplacement latéral du drapeau (7) relatif à la plaque de fond (1).
